# EUROPÄISCHE PATENTSCHRIFT

(11) **EP 1 414 590 B1**
(45) Veröffentlichungstag und Bekanntmachung des Hinweises auf die Patenterteilung: **04.01.2006**
(21) Anmeldenummer: 02758078.6
(22) Anmeldetag: 06.07.2002
(51) Int. Cl.: B06B 1/02, G08B 3/10

(54) **SIGNALHORN MIT ADAPTIV ABSTIMMBARER BETRIEBSGRÖSSE**
SIGNAL HORN WITH ADAPTIVELY MODIFIABLE OPERATING VARIABLES
AVERTISSEUR SONORE A GRANDEUR DE FONCTIONNEMENT ACCORDABLE DE FAçON ADAPTATIVE

(30) Priorität: 25.07.2001 DE 10136182
(43) Veröffentlichungstag der Anmeldung: 06.05.2004
(73) Patentinhaber: ROBERT BOSCH GMBH, 70442 Stuttgart (DE)
(72) Erfinder: BALLALTAS, Antonio Pérez, E-28031 Madrid (ES); MARTIN ACERO, Jacinto, E-28035 Madrid (ES); NOZAL MARTIN, Fernando, E-28915 Madrid (ES); GARRIDO GONZALEZ, Matias J., E-28031 Madrid (ES); MENESES CHAUS, Juan M., E-28040 Madrid (ES); RODRIGUEZ LACRUZ, César, E-28031 Madrid (ES); SANZ ALVARO, César, E-28031 Madrid (ES)
(86) Internationale Anmeldenummer: PCT/DE2002/002483
(87) Internationale Veröffentlichungsnummer: WO 2003/011482

(56) Entgegenhaltungen:
- EP-A- 0 389 860
- US-A- 5 414 406
- US-A- 5 635 619

## Beschreibung

### Stand der Technik

Die vorliegende Erfindung betrifft ein Signalhorn mit einem Regelkreis zum adaptiven Abstimmen einer Betriebsgröße des Signalhorns auf einen vorgebbaren Sollwert, wobei ein von einem Pulsgenerator gesteuerter Schalter einen durch das Signalhorn fließenden Erregerstrom bezüglich seiner Pulsfrequenz und/oder seines Puls-Tastverhältnisses steuert und wobei der Regelkreis Schaltungsmittel aufweist, welche eine Betriebsgröße des Signalhorns erfassen und in Abhängigkeit davon den Pulsgenerator so steuern, dass die Betriebsgröße des Signalhorns den Sollwert annimmt.

Ein derartiges Signalhorn mit einem Regelkreis zum adaptiven Abstimmen seiner Resonanzfrequenz ist aus der US 5,414,406 bekannt. Dabei wird mittels eines akustischen Schallsensors (Mikrofon) die Ist-Schaltfrequenz des Signalhorns gemessen und die Phasenablage zwischen diesem gemessenen Ist-Signal und der das Signalhorn steuernden, von einem Pulsgenerator erzeugten Pulsfolge ermittelt. Die Pulsfrequenz des Pulsgenerators wird so nachgestimmt, dass die Phasenablage minimal wird. Bei dieser Ansteuerung des Signalshorns erreicht es seine optimale Arbeitsfrequenz, nämlich seine Resonanzfrequenz. Die Erfassung der Ist-Betriebsgröße des Signalhorns mittels eines akustischen Schallsensors ist technisch relativ aufwendig. Hinzu kommt, dass die Funktion eines akustischen Schallsensors sehr stark von Temperatur- und Alterungseinflüssen abhängig ist; d.h. aufgrund von Temperatur- und Alterungseinflüssen wird die von dem Schallsensor gemessene Schallfrequenz des Signalhorns verfälscht. Der Regelkreis wird dann das Signalhorn nicht mehr korrekt auf seine Resonanzfrequenz abstimmen können.

Der Erfindung liegt daher die Aufgabe zugrunde, ein Signalhorn der eingangs genannten Art anzugeben, dass fertigungstechnisch möglichst einfach realisierbar ist und bei dem sich äußere Einflüsse möglichst wenig auf das Betriebsverhalten auswirken.

### Vorteile der Erfindung

Die genannte Aufgabe wird mit den Merkmalen des Anspruchs 1 dadurch gelöst, dass Schaltungsmittel vorhanden sind, welche ein oder mehrere charakteristische Größen des durch das Signalhorn fließenden Erregerstroms erfassen und dass weitere Schaltungsmittel vorhanden sind, welche aus der Abweichung zwischen der (den) aus dem Erregerstrom abgeleiteten charakteristischen Größe(n) und ein oder mehreren Sollwerten ein oder mehrere Stellgrößen für einen Pulsgenerator bereitstellen, der einen Schalter ansteuert, welcher den Erregerstrom bezoglich seiner Pulsfrequenz und/oder seines Puls-Tastverhältnisses steuert. Dadurch dass in dem Regelkreis die Ist-Betriebsgröße des Signalhorns aus dem Erregerstrom ableitet wird, kann auf einen störanfälligen Schallsensor verzichtet werden, der die Schallfrequenz des Signalhorns misst.

Vorteilhafte Weiterbildungen der Erfindung gehen aus den Unteransprüchen hervor.

Es ist zweckmäßig, für den Regelprozess als Betriebsgröße des Signalhorns dessen Resonanzfrequenz oder eine dazu proportionale Größe - vorzugsweise den Erregerstrom - zu verwenden.

Vorzugsweise ist (sind) die charakteristische(n) Größe(n) des Erregerstroms die relative Phasenlage von harmonischen Spektralanteilen des Erregerstroms und/oder die Spekträlverteilung des Erregerstroms. Dabei können diese charakteristischen Größen des Erregerstroms von einem Frequenzanalysator erfasst werden.

Eine vorteilhafte Anordnung besteht darin, dass ein Strom-Spännungs-Wandler vorhanden ist, der den Erregerstrom in eine Spannung konvertiert, dass ein Analog-Digital-Umsetzer vorhanden ist, der die Spannung digitalisiert, und dass ein digitaler.Frequenzanalysator vorhanden ist, der ein oder mehrere charakteristische Größen des aus dem Erregerstrom abgeleiteten digitalisierten Spannungsverlaufs ermittelt. Zweckmäßiger Weise wird ein Signalprozessor verwendet, der die vom Frequenzanalysator ermittelte(n) charakteristische(n) Größe(n) des Erregerstroms bzw. der daraus abgeleiteten Spannung mit ein oder mehreren Sollwerten vergleicht und aus den Abweichungen zwischen der (den) charakteristischen Größe(n) und dem (den) Sollwert(en) ein oder mehrere Stellgrößen für den Pulsgenerator bereitstellt. Dabei kann der Signalprozessor den Sollwert-Vergleich in periodisch sich wiederholenden Zeitabständen durchführen.

Im Signalprozessor können ein oder mehrere Sollwerte, die einer festen Betriebsgröße des Signalhorns entsprechen, abgespeichert sein, oder es können dem Signalprozessor ein oder mehrere veränderbare Sollwerte zugeführt werden. Mit dieser zuletzt genannten Ausführung kann das Signalhorn in seinem Klang variiert werden.

### Zeichnung

Anhand zweier in der Zeichnung dargestellter Ausführungsbeispiele wird nachfolgend die Erfindung näher erläutert. Es zeigen:
Figur 1 ein Blockschaltbild eines Regelkreises zum adaptiven Abstimmen einer Betriebsgröße eines Signalhorns, wobei der Regelkreis auf eine feste Resonanzfrequenz des Signalhorns eingestellt ist, und
Figur 2 einen Regelkreis zum adaptiven Abstimmen einer Betriebsgröße eines Signalhorns, wobei der Klang des Signalhorns variierbar ist.

### Beschreibung von Ausführungsbeispielen

In der Figur 1 ist ein Blockschaltbild eines Regelkreises zur adaptiven Abstimmung einer Betriebsgröße eines Signalhorns dargestellt. Das Signalhorn 1 hat einen z.B. in der US 5,414,406 beschriebenen Aufbau, von dem in der Figur 1 lediglich eine Erregerspule 2 dargestellt ist, die bei Stromdurchfluss eine Membran des Signalhorns in Schwingung versetzt. Gespeist wird die Erregerspule 2 des Signalhorns 1 von einer Energiequelle 3, z.B. einer Fahrzeugbatterie. In der Zuleitung zwischen der Energiequelle 3 und der Erregerspule 2 befindet sich ein Schalter 4, durch dessen Betätigung das Signalhorn aktiviert wird.

Der die Erregerspule 2 durchfließende Strom I wird durch einen in den Stromkreislauf der Erregerspule 2 eingesetzten elektrisch steuerbaren Schalter 5 gesteuert. Das Steuersignal für den elektrisch steuerbaren Schalter 5 kommt von einem Pulsgenerator 6, der eine Pulsfolge mit einer bestimmten Pulsfolgefrequenz und mit einem bestimmten Puls-Tastverhältnis abgibt. Ein zwischen den Pulsgenerator 6 und den elektrisch steuerbaren Schalter 5 geschalteter Treiber 7 bringt die vom Pulsgenerator 6 abgegebene Pulsfolge auf einen für den elektrisch steuerbaren Schalter 5 geeigneten Pegel. Der elektrisch steuerbare Schalter 5 ist vorzugsweise ein Halbleiterschalter, z.B. ein Feldeffekttransistor. Der elektrisch steuerbare Schalter 5 wird also entsprechend der vom Pulsgenerator 6 erzeugten Pulsfolge ein- und ausgeschaltet, und in Folge dessen hat der die Erregerspule 2 durchfließende Erregerstrom I die Form einer Pulsfolge mit der vom Pulsgenerator 6 vorgegebenen Pulsfrequenz und Puls-Tastverhältnis.

Aufgabe des nachfolgend beschriebenen Regelkreises ist es, das Signalhorn unabhängig von Alterungserscheinungen oder Temperatureinflüssen oder sonstigen äußeren Einwirkungen konstant bei seiner Resonanzfrequenz zu betreiben, die vom gesamten Aufbau des Signalhorns, der Erregerspule, einem Magnetkern, einer Membran, dem Gehäuse und weiteren Teilen des Horns, abhängt. Als Regelgröße wird eine Betriebsgröße des Signalhorns 1 erfasst. Die Betriebsgröße des Signalhorns 1 ist vorteilhafter Weise dessen Resonanzfrequenz bzw. eine dazu proportionale Größe, nämlich der die Erregerspule 2 und den elektrisch steuerbaren Schalter 5 durchfließende Erregerstrom I.

In dem in der Figur 1 dargestellten Ausführungsbeispiel wird nicht der Erregerstrom I selbst als Regelgröße dem Regelkreis zugeführt, sondern eine aus dem Erregerstrom I abgeleitete Spannung U. die Konvertierung des Erregerstroms I in die Spannung U erfolgt mittels eines Strom-Spannungs-Wandlers, der im einfachsten Fall ein ohmscher Widerstand 8 ist.

In einem auf den Strom-Spannungs-Wandler 8 folgenden Schaltungsteil 9 wird die Spannung U auf einen für einen nachfolgenden Analog-Digital-Umsetzer 10 geeigneten Signalpegel gebracht. Der Analog-Digital-Umsetzer 10 ist dann erforderlich, wenn die weitere Signalverarbeitung in dem Regelkreis digital erfolgen soll. Bei analoger Signalverarbeitung kann auf den Analog-Digital-Umsetzer 10 verzichtet werden. Die digitalisierte Regelgröße, nämlich die Spannung U, wird einem digitalen Frequenzanalysator 11 zugeführt. Der Frequenzanalysator 11 bestimmt ein oder mehrere charakteristische Größen des Spannungssignals U. charakteristische Größen können beispielsweise relative Phasenlagen von bestimmten harmonischen Spektralanteilen und/oder die Spektralverteilung des Signals U sein.

Die vom Frequenzanalysator 11 ermittelten ein oder mehreren charakteristischen Größen des Signals U werden einem Signalprozessor 12 zugeführt. In dem Signalprozessor 12 sind Sollwerte dieser charakteristischen Größen abgespeichert, die einer gewünschten Betriebsgröße, nämlich einem gewünschten Erregerstromverlauf I des Signalhorns 1 entsprechen. Der Signalprozessor 12 ermittelt Abweichungen zwischen der (den) vom Frequenzanalysator 11 bestimmten Größe(n) und dem (den) im Signalprozessor 12 abgespeicherten Sollwert(en). Der Signalprozessor 12 stellt ein oder mehrere zu diesen ermittelten Abweichungen proportionale Stellgrößen für den Pulsgenerator 6 bereit. Die eine oder mehreren Stellgrößen dienen dazu, die Pulsfrequenz und/oder das Puls-Tastverhältnis des Pulsgenerators 6 zu steuern. Durch den Regelprozess werden die Pulsfrequenz und/oder das Puls-Tastverhältnis des Pulsgenerators 6 so abgestimmt, dass die im Signalprozessor 12 ermittelten Abweichungen zwischen Ist-Größen und Sollwerten minimal werden und somit das Signalhorn 1 bei seiner optimalen Frequenz, nämlich der Resonanzfrequenz, betrieben wird.

Der Signalprozessor 12 erhält ein Startsignal S, wenn der Schalter 4 betätigt wird, um das Signalhorn zu aktivieren. Vorzugsweise führt der Signalprozessor 12 den Vergleich zwischen ein oder mehreren abgespeicherten Sollwerten und einem oder mehreren vom Frequenzanalysator 11 gelieferten Ist-Größen durch; d.h. der Regelprozess wird nicht dauerhaft sondern in bestimmten sich wiederholenden Zeitabständen in Gang gesetzt. Jedes Mal, wenn ein Regelprozess vom Signalprozessor 12 eingeleitet wird, gibt dieser an den Analog-Digital-Umsetzer 10 ein Startsignal A ab, worauf der Analog-Digital-Umsetzer das analoge Eingangssignal U in ein digitales Signal für den Frequenzanalysator 11 konvertiert. Der Analog-Digital-Umsetzer 10 muss nicht unbedingt nur in den Zeiten des vom Signalprozessor 12 initiierten Regelprozesses aktiviert werden, sondern kann die Analog-Digital-Umsetzung laufend durchführen.

Bei dem in der Figur 2 dargestellten Ausführungsbeispiel besitzt der Regelkreis die gleichen Schaltungsteile wie bei dem zuvor beschriebenen Ausführungsbeispielen der Figur 1. Deshalb besitzen alle Schaltblöcke in Figur 2 auch die gleichen Bezugszeichen wie in Figur 1. Das Ausführungsbeispiel in Figur 2 unterscheidet sich gegenüber dem in Figur 1 lediglich dadurch, dass der Signalprozessor 12 einen getrennten Signaleingang 13 aufweist. Bei der Beschreibung des in der Figur 1 dargestellten Ausführungsbeispiels ist erwähnt worden, dass im Signalprozessor 12 ein oder mehrere fest vorgegebene Sollwerte abgespeichert sind. Der in der Figur 2 angedeutete Signaleingang 13 für den Signalprozessor 12 ermöglicht es nun, von außen Sollwerte zuzuführen, die es erlauben, die Frequenz das Signalhorn 1 abweichend von seiner Resonanzfrequenz zu verändern. Somit kann der vom Signalhorn 1 erzeugte Ton in seiner Frequenz und auch in seiner Lautstärke variiert werden. Die auf den Signaleingang 13 des Signalprozessors 12 gegebenen veränderbaren Sollwerte können beispielsweise aus einer zentralen Steuereinheit im Kraftfahrzeug kommen. In diesem Fall entfällt auch der beim Ausführungsbeispiel in Figur 1 eingezeichnete Schalter 4. Denn über den Signaleingang 13 erhält der Signalprozessor 12 auch ein Startsignal für die Aktivierung des Signalhorns 1. Die Einschaltung des Signalhorn 1 erfolgt in diesem Fall ausgehend vom Signalprozessor 12 über den Pulsgenerator 6 und den elektrisch steuerbaren Schalter 5, der den Stromkreis der Erregerspule 2 schließt.

Die zuvor beschriebenen Schaltungsblöcke 5, 6, 7 und 8, 9, 10, 11, 12 müssen keine voneinander getrennte Schaltungen sein, sondern sie können auch in geeigneter Weise miteinander integriert werden.

## Patentansprüche

1. Signalhorn mit einem Regelkreis zum adaptiven Abstimmen einer Betriebsgröße des Signalhorns (1) auf einen vorgebbaren Sollwert, wobei ein von einem Pulsgenerator (6) gesteuerter Schalter (5) einen durch das Signalhorn (1) fließenden Erregerstrom (I) bezüglich seiner Pulsfrequenz und/oder seines Puls-Tastverhältnisses steuert und wobei der Regelkreis Schaltungsmittel (8, 9, 10, 11, 12) aufweist, welche eine Betriebsgröße des Signalhorns (1) erfassen und in Abhängigkeit davon den Pulsgenerator (6) so steuern, dass die Betriebsgröße des Signalhorns (1) den Sollwert annimmt, **dadurch gekennzeichnet, dass** Schaltungsmittel (11) vorhanden sind, welche ein oder mehrere charakteristische Größen des Erregerstroms (I) erfassen, und dass weitere Schaltungsmittel (12) vorhanden sind, welche aus der Abweichung zwischen der (den) aus dem Erregerstrom (I) abgeleiteten karakteristischen Größe(n) und ein oder mehreren Sollwerten ein oder mehrere.Stellgrößen für den Pulsgenerator (6) bereitstellen.

2. Signalhorn nach Anspruch 1, **dadurch gekennzeichnet, dass** die Betriebsgröße des Signalhorns (1) dessen Resonanzfrequenz oder eine dazu proportionale Größe - vorzugsweise der Erregerstrom (I) - ist.

3. Signalhorn nach Anspruch 1, **dadurch gekennzeichnet, dass** die charakteristische(n) Größe(n) des Erregerstroms (I) die relative Phasenlage von harmonischen Spektalanteilen des Erregerstroms (I) oder einer daraus abgeleiteten Spannung (U) und/oder die Spektralverteilung des Erregerstroms (I) oder einer daraus abgeleiteten Spannung (U) ist (sind).

4. Signalhorn nach einem der Ansprüche 1 oder 3, **dadurch gekennzeichnet, dass** ein Frequenzanalysator (11) die charakteristische(n) Größe(n) des Erregerstroms (I) oder einer daraus abgeleiteten Spannung (U) erfasst.

5. Signalhorn nach Anspruch 1, **dadurch gekennzeichnet, dass** ein Strom-Spannungs-Wandler (8) vorhanden ist, der den Erregerstrom (I) in eine Spannung (U) konvertiert, dass ein Analog-Digital-Umsetzer (10) vorhanden ist, der die Spannung (U) digitalisiert, und das ein digitaler Frequenzanalysator (11) vorhanden ist, der ein oder mehrere karakteristische Größen - vorzugsweise die relative Phasenlage von harmonischen Spektalanteilen und/oder die Spektalverteilung - des aus dem Erregerstrom (I) abgeleiteten digitalen Spannungsverlaufs (U) ermittelt.

6. Signalhorn nach einem der Ansprüche 1, 4 oder 5, **dadurch gekennzeichnet, dass** ein Signalprozessor (12) vorhanden ist, der die vom Frequenzanalysator (11) ermittelte(n) charakteristische(n) Größe(n) der Erregerstroms (I) bzw. der daraus abgeleiteten Spannung (U) mit ein oder mehreren Sollwerten vergleicht und aus den Abweichungen zwischen der (den) charakteristischen Größe(n) und dem (den) Sollwert(en) ein oder mehrere Stellgrößen für den Pulsgenerator (6) bereitstellt.

7. Signalhorn nach einem der Ansprüche 1 oder 6, **dadurch gekennzeichnet, dass** der Signalprozessor (12) den Sollwert-Vergleich in periodisch sich wiederholenden Zeitabständen durchführt.

8. Signalhorn nach einem der Ansprüche 1 oder 6, **dadurch gekennzeichnet, dass** im Signalprozessor (12) ein oder mehrere Sollwerte, die einer festen Betriebsgröße des Signalhorns (1) entsprechen, abgespeichert sind.

9. Signalhorn nach einem der Ansprüche 1 oder 6, **dadurch gekennzeichnet, dass** dem Signalprozessor (12) ein oder mehrere veränderbare Sollwerte zuführbar sind.

## Claims

1. Signalling horn with a control loop for adaptively matching an operating variable of the signalling horn (1) to a predefinable setpoint value, with a switch (5) controlled by a pulse generator (6) controlling the pulse frequency and/or the duty cycle of a field current (I) flowing through the signalling horn (1), and with the control loop having circuit means (8, 9, 10, 11, 12) which detect an operating variable of the signalling horn (1) and control the pulse generator (6) as a function of the said operating variable in such a way that the operating variable of the signalling horn (1) assumes the setpoint value, **characterized in that** there are circuit means (11) which detect one or more characteristic variables of the field current (I), and **in that** there are further circuit means (12) which provide one or more actuating variables for the pulse generator (6) from the difference between the characteristic variable or variables derived from the field current (I) and one or more setpoint values.

2. Signalling horn according to Claim 1, **characterized in that** the operating variable of the signalling horn (1) is its resonant frequency or a variable which is proportional to this - preferably the field current (I).

3. Signalling horn according to Claim 1, **characterized in that** the characteristic variable or variables of the field current (I) is or are the relative phase angle of harmonic spectral components of the field current (I) or a voltage (U) derived from this and/or the spectral distribution of the field current (I) or a voltage (U) derived from this.

4. Signalling horn according to either of Claims 1 or 3, **characterized in that** a frequency analyser (11) detects the characteristic variable or variables of the field current (I) or a voltage (U) derived from this.

5. Signalling horn according to Claim 1, **characterized in that** there is a current/voltage transformer (8) which converts the field current (I) into a voltage (U), **in that** there is an analogue/digital converter (10) which digitizes the voltage (U), and **in that** there is a digital frequency analyser (11) which determines one or more characteristic variables - preferably the relative phase angle of harmonic spectral components and/or the spectral distribution - of the digital voltage profile (U) derived from the field current (I).

6. Signalling horn according to one of Claims 1, 4 or 5, **characterized in that** there is a signal processor (12) which compares the characteristic variable or variables, determined by the frequency analyser (11), of the field current (I) or the voltage (U) derived from this with one or more setpoint values, and provides one or more actuating variables for the pulse generator (6) from the differences between the characteristic variable or variables and the setpoint value or values.

7. Signalling horn according to either of Claims 1 or 6, **characterized in that** the signal processor (12) carries out the setpoint value comparison at periodically repeating time intervals.

8. Signalling horn according to either of Claims 1 or 6, **characterized in that** one or more setpoint values which correspond to a fixed operating variable of the signalling horn (1) are stored in the signal processor (12).

9. Signalling horn according to either of Claims 1 or 6, **characterized in that** one or more variable setpoint values can be supplied to the signal processor (12).

## Revendications

1. Avertisseur sonore comportant un circuit de réglage pour la syntonisation adaptative d'une grandeur de service de l'avertisseur sonore (1) à une valeur de consigne pré-définissable, un commutateur (5), commandé par un générateur d'impulsions (6), commandant un courant d'excitation (I) passant à travers l'avertisseur sonore (1), concernant sa fréquence de pulsation et/ou son rapport pulsation/taux, et le circuit de réglage présentant des éléments de circuit (8, 9, 10, 11, 12) qui détectent une grandeur de service de l'avertisseur sonore (1) et, en fonction de celle-ci, commandent le générateur d'impulsions (6) de manière à ce que la grandeur de service de l'avertisseur sonore (1) prenne la valeur de consigne,
**caractérisé en ce que**
des éléments de circuit (11) détectent une ou plusieurs grandeur(s) caractéristique(s) du courant d'excitation (I) et des éléments de circuit (12) fournissent une ou plusieurs grandeur(s) de réglage pour le générateur d'impulsions (6) à partir de l'écart entre la (les) grandeur(s) caractéristique(s), dérivée (s) du courant d'excitation (I) et une ou plusieurs valeur(s) de consigne.

2. Avertisseur sonore selon la revendication 1.
**caractérisé en ce que**
la grandeur de service de l'avertisseur sonore (1) est la fréquence de résonance de celui-ci ou une grandeur proportionnelle à celle-ci - de préférence le courant d'excitation (I)-.

3. Avertisseur sonore selon la revendication 1,
**caractérisé en ce que**
la (les) grandeur(s) caractéristique(s) du courant d'excitation (I) est (sont) la position de phase relative de fractions spectrales harmoniques du courant d'excitation (I) ou d'une tension (U) dérivée de celui-ci et/ou la répartition spectrale du courant d'excitation (I) ou d'une tension (U) dérivée de celui-ci.

4. Avertisseur sonore selon l'une quelconque des revendications 1 ou 3,
**caractérisé en ce qu'**
un analyseur de fréquence (11) détecte la (les) grandeur(s) caractéristique(s) du courant d'excitation (I) ou d'une tension (U) qui en est dérivée.

5. Avertisseur sonore selon la revendication 1,
**caractérisé en ce qu'**
un convertisseur courant-tension (8), convertit le courant d'excitation (I) en une tension (U), un convertisseur analogique-numérique (10), numérise la tension (U) et un analyseur de fréquence numérique (11) détermine une ou plusieurs grandeur(s) caractéristique(s) - de préférence la position de phase relative de fractions spectrales harmoniques et/ou la répartition spectrale - de la courbe de tension (U) numérique dérivée du courant d'excitation (I).

6. Avertisseur sonore selon l'une quelconque des revendications 1, 4 ou 5,
**caractérisé en ce qu'**
il y a un processeur de signalisation (12) compare la (les) grandeur(s) caractéristique(s), déterminée(s) par l'analyseur de fréquence (11), du courant d'excitation (I) respectivement de la tension (U) qui en est dérivée, avec une ou plusieurs valeur(s) de consigne et fournit une ou plusieurs grandeur(s) de réglage pour le générateur de pulsations (6) à partir des écarts entre la (les) grandeur(s) caractéristique(s) et la (les) valeur(s) de consigne.

7. Avertisseur sonore selon l'une quelconque des revendications 1 ou 6,
**caractérisé en ce que**
le processeur de signalisation (12) effectue la comparaison des valeurs de consigne à des intervalles de temps se répètant périodiquement.

8. Avertisseur sonore selon l'une quelconque des revendications 1 ou 6,
**caractérisé en ce qu'**
une ou plusieurs valeur(s) de consigne, qui correspondent à une grandeur de service fixe de l'avertisseur sonore (1), est (sont) stockée(s) dans le processeur de signalisation (12).

9. Avertisseur sonore selon l'une quelconque des revendications 1 ou 6,
**caractérisé en ce qu'**
une ou plusieurs valeur(s) de consigne modifiable(s) peu(ven)t être acheminée(s) vers le processeur de signalisation (12).
